# EUROPÄISCHE PATENTSCHRIFT

(11) **EP 1 425 450 B1**
(45) Veröffentlichungstag und Bekanntmachung des Hinweises auf die Patenterteilung: **08.08.2007**
(21) Anmeldenummer: 02740740.2
(22) Anmeldetag: 20.06.2002
(51) Int. Cl.: D02G 1/02

(54) **FALSCHDRALLTEXTURIERMASCHINE**
FALSE TWIST TEXTURING MACHINE
MACHINE A TEXTURER A FAUSSE TORSION

(30) Priorität: 23.06.2001 DE 10130389
(43) Veröffentlichungstag der Anmeldung: 09.06.2004
(73) Patentinhaber: Oerlikon Textile GmbH & Co. KG, 41069 Mönchengladbach (DE)
(72) Erfinder: PYRA, Michael, 41379 Brüggen (DE); JASCHKE, Klemens, 42499 Hückeswagen (DE)
(74) Vertreter: Kahlhöfer, Hermann
(86) Internationale Anmeldenummer: PCT/EP2002/006845
(87) Internationale Veröffentlichungsnummer: WO 2003/000973

(56) Entgegenhaltungen:
- EP-A- 0 641 877
- EP-A- 0 763 612
- EP-A- 1 136 601
- US-A- 3 999 360
- DATABASE WPI Section Ch, Week 200040 Derwent Publications Ltd., London, GB; Class F02, AN 2000-365667 XP002213842 & AU 61240 99 A (TEIJIN SEIKI CO LTD), 22. Mai 2000 (2000-05-22)
- DATABASE WPI Section Ch, Week 198511 Derwent Publications Ltd., London, GB; Class F02, AN 1985-065894 XP002213841 & JP 60 021931 A (MURATA MACHINERY LTD), 4. Februar 1985 (1985-02-04)

## Beschreibung

Die Erfindung betrifft eine Falschdralltexturiermaschine zum Falschdralltexturieren mehrerer synthetischer Fäden gemäß dem Oberbegriff des Anspruchs 1.

Eine gattungsgemäße Falschdralltexturiermaschine ist aus der EP 0 641 877 bekannt.

Derartige Falschdralltexturiermaschinen weisen eine Vielzahl von Bearbeitungsstellen auf, die an der Maschinenlängsseite nebeneinander angeordnet sind. Jede der Bearbeitungsstellen enthält mehrere Lieferwerke sowie eine Primärheizeinrichtung, eine Kühleinrichtung, ein Falschdrallaggregat, eine Sekundärheizeinrichtung sowie eine Aufwickeleinrichtung. Hierbei werden grundsätzlich zwei Arten von Falschdralltexturiermaschinen unterschieden. Bei einer ersten Variante von Falschdralltexturiemaschinen, von der die Erfindung ausgeht, werden die in der Aufwickeleinrichtung gewickelten Spulen automatisch gewechselt und mittels Doffer automatisch abgeführt. Die aus der EP 0 641 877 bekannte Falschdralltexturiermaschine weist hierzu einen separaten Doffgang auf, durch welchen der Abtransport der Vollspulen ermöglicht wird. Der Doffgang erstreckt sich längs eines Aufwickelmoduls, welcher die Aufwickeleinrichtungen enthält. Zur Bedienung der Prozeßaggregate in der Falschdralltexturiermaschine ist ein separater Bediengang vorgesehen, der sich längs eines Prozeßmoduls erstreckt.

Bei einer zweiten Art von Falschdralltexturiermaschinen werden die in der Aufwicklung gewickelten Spulen manuell gewechselt. Derartige Falschdralltexturiermaschinen wie beispielsweise aus der EP 0 659 913 bekannt, weisen einen einzigen Bediengang auf, um somit durch eine Bedienperson den Spulenwechsel sowie die Bedienung der Prozeßaggregate zu ermöglichen. Derartige Falschdralltexturiermaschinen sind daher völlig ungeeignet, um einen automatischen Abtransport der gewickelten Spulen zu ermöglichen.

Bei der Realisierung eines Bedienganges sowie eines Doffganges sind die Aggregate der gattungsgemäßen Falschdralltexturiermaschine derart angeordnet, daß der Bediengang mehrfach von dem Faden durchlaufen wird, was zu einer Vielzahl von Fadenumlenkungen führt.

Demgemäß ist es Aufgabe der Erfindung, die gattungsgemäß Falschdralltexturiermaschine derart weiterzubilden, daß sich ein möglichst kurzer Fadenlauf mit möglichst wenigen Fadenumlenkungen einstellt.

Diese Aufgabe wird erfindungsgemäß dadurch gelöst, daß das Prozeßmodul und das Aufwickelmodul zu einem zwischen dem Bediengang und dem Doffgang angeordneten Gestellteil zusammengefügt sind und daß der Fadenübergang von dem Prozeßmodul zu dem Aufwickelmodul durch den in horizontaler Richtung ausgerichteten Sekundärheizer gebildet ist, so daß der Faden zwischen dem Falschdrallaggregat und der Aufwickeleinrichtung in dem Gestellteil in einem im wesentlichen U-förmigen Fadenlauf geführt ist

Die Erfindung zeichnet sich einerseits durch eine sehr kompakte Bauweise sowie andererseits durch einen sehr stabilen Fadenlauf aus. Der Fadenübergang zwischen dem Prozeßmodul und dem Aufwickelmodul wird als Set-Zone, in welcher die Wärmenachbehandlung des Fadens durch die Sekundärheizeinrichtung erfolgt, genutzt. Zusätzliche Fadenumlenkungen können dadurch vorteilhaft vermieden werden.

Die bevorzugte Weiterbildung der Erfindung gemäß Anspruch 2 besitzt den Vorteil, daß in der Falschdralltexturiermaschine ein sich kreuzender Fadenlauf vermieden wird. Hierzu ist dem Prozeßmodul auf der gegenüberliegenden Seite des Bediengangs ein Einlaufmodul zur Aufnahme eines Abzugslieferwerkes zugeordnet. Der Fadenübergang von dem Einlaufmodul zu dem Prozeßmodul wird durch den Primärheizer und die Kühleinrichtung gebildet, welche oberhalb des Bediengangs derart angeordnet sind, daß der Faden von dem Abzugslieferwerk zu dem Falschdrallaggregat in einem im wesentlichen V-förmigen Fadenlauf geführt ist. Damit wird bei der kompakten Bauweise der Module eine relativ lange Falschdrallzone zur Temperierung und zur anschließenden Abkühlung des Fadens realisiert.

Bei der Wärmenachbehandlung in der Set-Zone wird der Faden mit sehr geringer Fadenspannung geführt, so daß eine Schrumpfbehandlung des Fadens in der Set-Zone möglich wird. Dies erfordert jedoch, daß die Fadenführung innerhalb der Sekundärheizeinrichtung eine gleichmäßige Temperierung des Fadens gewährleistet. Dabei hat sich herausgestellt, daß insbesondere durch die Weiterbildung der Erfindung gemäß Anspruch 3 der Einsatz eines Kontaktheizers möglich ist. Hierzu wird die Sekundärheizeinrichtung an der Unterseite des Gestellteils plaziert, so daß der Faden nach Durchlauf des Prozeßmoduls unmittelbar zum Aufwickelmo-dul überführt werden kann.

Bei der Verwendung eines Kontaktheizers ist die Sekundärheizeinrichtung vorzugsweise in einem Winkelbereich zwischen 5° und 45° geneigt angeordnet.

Zur Vermeidung zusätzlicher Fadenführungselemente ist an dem Prozeßmodul zwischen dem Falschdrallaggregat und der Sekundärheizeinrichtung eines der Lieferwerke derart angeordnet, daß der Fadenablauf an dem Lieferwerk und der Fadeneingang an der Sekundärheizeinrichtung sich fluchtend gegenüberliegen.

Demgemäß ist ein weiteres Lieferwerk an dem Aufwickelmodul unterhalb der Aufwickeleinrichtung derart angebracht, daß der Fadenauflauf an dem Lieferwerk und der Fadenausgang an dem Sekundärheizer sich fluchten gegenüberliegen.

Die Fadenumlenkung kann hierbei vorteilhaft durch ein Lieferwerk erreicht werden, das durch eine mehrfach vom Faden umschlungene Galette mit einer zugeordneten Fadenüberlaufrolle gebildet ist. Dabei ist der Fadeneingang an der Sekundärheizeinrichtung und der Fadenausgang an der Sekundärheizeinrichtung jeweils den Galetten der Lieferwerke tangential zugeordnet. Zwischen dem Lieferwerken und der Sekundärheizeinrichtung sind keine Fadenführungselemente angeordnet.

Um trotz der hohen Integration der Module eine leichte Bedienbarkeit insbesondere beim Fadenanlegen zu gewährleisten, ist die Weiterbildung der Erfindung gemäß Anspruch 8 besonders vorteilhaft. Dabei ist ein Heizkanal der Sekundärheizeinrichtung mit einem Injektor verbunden, welcher ein automatisches Einfädeln des Fadens durch den Heizkanal ermöglicht. Zur weiteren Automatisierung wird desweiteren vorgeschlagen, daß ein weiterer Injektor einer Einfädeleinrichtung dem Fadenausgang der Sekundärheizeinrichtung zugeordnet ist, wobei die Einfädeleinrichtung den Faden bis zur Aufwickeleinrichtung führt.

Um in der Falschdrallzone einen ungehinderten Rücklauf des Falschdralls in den Primärheizer zu ermöglichen, wird gemäß einer vorteilhaften Weiterbildung der Erfindung die Primärheizeinrichtung und die Kühleinrichtung in einer Ebene oberhalb des Bediengangs angeordnet. Damit können intensive Einkräuselungen in dem Faden erreicht werden.

In den Fällen, in denen eine Wärmenachbehandlung des Fadens nicht erforderlich ist, könnte zur Beibehaltung des Fadenlaufs die Sekundärheizeinrichtung durch ein Führungsrohr der Einfädeleinrichtung ersetzt sein gemäß der vorteilhaften Weiterbildung nach Anspruch 12.

Die Erfindung ist anhand eines Ausführungsbeispiels nachfolgend unter Hinweis auf die beigefügten Zeichnungen näher beschrieben.

Es stellen dar:
- Fig. 1: schematisch eine Ansicht eines Ausführungsbeispiels der erfin-dungsgemäßen Falschdralltexturiermaschine;
- Fig. 2: schematisch einen Ausschnitt eines weiteren Ausführungsbeispiels der erfindungsgemäßen Falschdralltexturiermaschine.

In Fig. 1 ist schematisch ein erstes Ausführungsbeispiel der erfindungsgemäßen Falschdralltexturiermaschine gezeigt. Die Falschdralltexturiermaschine besteht aus einem Einlaufmodul 3, einem Prozeßmodul 2 und einem Aufwickelmodul 1, die in einem Maschinengestell mit den Gestellteilen 4.1, 4.2 und 4.3 angeordnet sind. Das Einlaufmodul 3 wird durch das Gestellteil 4.1 und das Prozeßmodul 2 und das Aufwickelmodul 1 durch das Gestellteil 4.3 getragen. Das Gestellteil 4.1 und das Gestellteil 4.3 sind durch ein Gestellteil 4.2 verbunden, welches oberhalb des Einlaufmoduls 3 und des Prozeßmoduls 2 angeordnet ist. Zwischen dem Prozeßmodul 2 und dem Einlaufmodul 3 ist unterhalb des Gestellteils 4.2 ein Bediengang 5 gebildet.

In dem Gestellteil 4.2 ist auf der zu dem Bediengang 5 hingewandten Seite das Prozeßmodul 2 und auf der gegenüberliegenden Seite das Aufwickelmodul 1 angeordnet. Längs des Aufwickelmoduls 1 ist ein Doffgang 6 vorgesehen. Dem Doffgang 6 ist ein zweites Aufwickelmodul 1 einer zweiten Falschdralltexturiermaschine zugeordnet, die spiegelbildlich zu der ersten Falschdralltexturiermaschine angeordnet ist. Damit können die Spulen von zwei Maschinen durch ein Abräumgerät übernommen und durch den Doffgang abtransportiert werden.

Die Falschdralltexturiermaschine weist in Längsrichtung - in der Fig. 1 ist die Zeichnungsebene gleich der Querebene - eine Vielzahl von Bearbeitungsstellen auf für jeweils einen Faden pro Bearbeitungsstelle. Die Aufwickeleinrichtungen 18 nehmen eine Breite von drei Bearbeitungsstellen ein. Daher sind jeweils drei Aufwickeleinrichtungen 18 - hierauf wird später eingegangen - in einer Säule übereinander in dem Aufwickelmodul 1 angeordnet.

Jede Bearbeitungsstelle weist ein Abzugslieferwerk 10 auf, das an dem Einlaufmodul 3 befestigt ist. Den Abzugslieferawerken 10 benachbarter Bearbeitungsstellen ist jeweils ein Gatter 7 zugeordnet, in welchem mehrere Vorlagespulen 8 zum Abzug von Fäden 36 bereitgestellt sind. Jedem Abzugslieferwerk 10 ist eine der Vorlagespulen 8 zugeordnet. Der Faden 36 wird dabei über mehrere Umlenkfadenführer 9 durch das Abzugslieferwerk 10 abgezogen.

Anhand des Fadenlaufs des Fadens 36 werden nachfolgend die weiteren Aggregate einer Bearbeitungsstelle beschrieben. In Fadenlaufrichtung hinter dem Abzugslieferwerk 10 befindet sich eine langgestreckte Primärheizeinrichtung 11, durch welche der Faden 36 läuft, wobei der Faden auf eine bestimmte Temperatur erwärmt wird. Die Primärheizeinrichtung 11 könnte dabei als Hochtemperaturheizer ausgeführt sein, bei dem die Heizoberflächentemperatur über 300° C liegt.

In Fadenlaufrichtung hinter der Primärheizeinrichtung 11 ist eine Kühleinrichtung 12 vorgesehen. Die Primärheizeinrichtung 11 und die Kühleinrichtung 12 sind in einer Ebene hintereinander angeordnet und werden durch das Gestellteil 4.2 oberhalb des Bediengangs 5 gehalten. Im Eingangsbereich der Primärheizeinrichtung 11 ist eine Umlenkrolle 9.3 angeordnet, so daß der Faden 36 den Bediengang 5 in einem V-förmigen Fadenlauf überquert.

Auf der zum Einlaufmodul 3 gegenüberliegenden Seite des Bediengangs 5 ist das Prozeßmodul 2 an dem Gestellteil 4.3 angeordnet. Das Prozeßmodul 2 trägt in Fadenlaufrichtung untereinander ein Falschdrallaggregat 13, ein Strecklieferwerk 14 und ein Set-Lieferwerk 15. Dabei wird der Faden 36 vom Ausgang der Kühleinrichtung 12, die vorzugsweise durch eine Kühlschiene gebildet wird, zu dem Falschdrallaggregat 13 geführt. Das Falschdrallaggregat 13, das beispielsweise durch mehrere sich überlappende Friktionsscheiben gebildet sein kann, wird durch den Falschdrallantrieb 26 angetrieben. Als Falschdrallantrieb 26 wird vorzugsweise ein Elektromotor verwendet, der ebenfalls an dem Prozeßmodul 2 angebracht ist.

Durch das Strecklieferwerk 14 wird der Faden 36 aus der Falschdrallzone abgezogen, die sich zwischen dem Falschdrallaggregat 13 und dem Abzugslieferwerk 10 bildet. Das Strecklieferwerk 14 und das Abzugslieferwerk 10 werden zum Verstrecken des Fadens 36 in der Falschdrallzone mit einer Differenzgeschwindigkeit angetrieben.

Unterhalb des Strecklieferwerks 14 ist das Setlieferwerk 15 angeordnet, welches den Faden 36 unmittelbar in eine Sekundärheizeinrichtung 16 führt. Die Sekundärheizeinrichtung 16 ist hierzu an der Unterseite des Gestellteils 4.3 und somit unterhalb des Prozeßmoduls 2 und des Aufwickelmoduls 1 angeordnet. Die Sekundärheizeinrichtung 16 bildet den Fadenübergang von dem Prozeßmodul 2 zum Aufwickelmodul 1. Durch die Integration des Prozeßmoduls 2, der Sekundärheizeinrichtung 16 und des Aufwickelmoduls 1 in dem Gestellteil 4.3 wird ein sehr kurzer Fadenlauf realisiert, der im wesentlichen U-förmig ausgebildet ist. Auf der Unterseite des Aufwickelmoduls 1 ist dazu ein Lieferwerk 17 angeordnet, welches unmittelbar den Faden 36 aus der Sekundärheizeinrichtung 16 abzieht und nach Umlenkung des Fadens 36 zu der Aufwickeleinrichtung 18 führt. Das Setlieferwerk 15 und das Lieferwerk 17 werden mit einer derartigen Differenzgeschwindigkeit angetrieben, daß eine Schrumpfbehandlung des Fadens 36 innerhalb der Sekundärheizeinrichtung 16 möglich ist. Die Sekundärheizeinrichtung 16 wird hierbei durch einen diphylbeheizten Kontaktheizer gebildet. Hierzu ist die Sekundärheizeinrichtung 16 um einen Winkel α gegenüber einer Horizontalen geneigt angeordnet. Der Winkel α liegt in dem Bereich zwischen 5 bis 45°. Damit wird sichergestellt, daß der Faden 36 innerhalb des Heizkanals der Sekundärheizeinrichtung 16 eine gleichmäßige durch Kontakt bewirkte Erwärmung erhält.

Die Aufwickeleinrichtung 18 ist bei diesem Ausführungsbeispiel schematisch durch eine Changierung 20, eine Treibwalze 19 und eine Spule 21 gekennzeichnet Die Aufwickeleinrichtung 18 enthält zudem ein Hülsenmagazin 22, um einen automatischen Spulenwechsel auszuführen. Die zum Auswechseln der Vollspulen erforderlichen Hilfseinrichtungen sind hierbei nicht näher dargestellt

Die Lieferwerke 10, 14, 15 und 17 sind in ihrem Aufbau identisch, so daß am Beispiel des Abzugslieferwerks 10 dieser nachfolgend erläutert wird. Jedes Lieferwerk wird durch eine Galette 23 und eine der Galette zugeordnete Überlaufrolle 24 gebildet. Die Galette 23 wird über einen Galettenantrieb 25 angetrieben. Der Galettenantrieb 25 wird vorzugsweise durch einen Elektromotor gebildet. Die Überlaufrolle 24 ist frei drehbar gelagert, wobei der Faden 36 mit mehreren Umschlingungen über die Galette 23 und die Überlaufrolle 24 geführt wird.

In Fig. 2 ist schematisch ein Ausschnitt aus einem weiteren Ausführungsbeispiel einer Falschdralltexturiermaschine gezeigt. Der Ausschnitt stellt den Fadenübergang zwischen dem Prozeßmodul 2 und dem Aufwickelmodul 1 dar, wie er beispielsweise in der in Fig. 1 gezeigten Maschine integriert werden könnte.

Hierbei ist der Heizkanal 27 der Sekundärheizeinrichtung 16 mit einem Injektor 28 verbunden. Der Injektor 28 ist an einem Führungsrohr 29 angebracht, welches den Fadenausgang 31 der Sekundärheizeinrichtung 16 bildet. Dem Fadenausgang 31 liegt das Lieferwerk 17 gegenüber, wobei der Faden nach Verlassen des Fadenausgangs 31 die Galette 23.4 tangiert.

Der Fadeneingang 30 der Sekundärheizeinrichtung 16 ist fluchtend zu dem Fadenablauf der Galette 23.3 des Setlieferwerkes 15 angeordnet. Die Fadenführung des Fadens 36 wird somit unmittelbar vor der Sekundärheizeinrichtung 16 durch das Setlieferwerk 15 und hinter der Sekundärheizeinrichtung durch das Lieferwerk 17 gebildet.

An dem Aufwickelmodul 1 ist eine Einfädeleinrichtung 33 vorgesehen, die zumindest ein Führungsrohr 35 und einen Injektor 34 aufweist. Der Einlaß des Führungsrohres 35 ist dem Fadenausgang 31 der Sekundärheizeinrichtung 16 zugeordnet. Der gegenüberliegende Auslaß des Führungsrohres 35 ist zur Aufwickeleinrichtung 18 gewandt, wobei durch den Injektor 34 am Fadeneinlaß des Führungsrohres 35 eine Saugwirkung und am Fadenauslaß des Führungsrohres 35 eine Blaswirkung erzeugt wird.

In Fig. 2 ist die Falschdralltexturiermaschine in dem Betriebszustand gezeigt. Hierbei wird der Faden 36 nach mehrfacher Umschlingung des Setlieferwerkes 15 durch die Sekundärheizeinrichtung 16 geführt und anschließend mittels des Lieferwerks 17 nach mehrfacher Umschlingung zu der Aufwickeleinrichtung 18 geleitet. Dort wird der Faden 36 zu einer Spule 21 aufgewickelt.

Zum Anlegen des Fadens wird der Injektor 28 aktiviert, so daß am Fadeneingang 30 der Sekundärheizeinrichtung 16 eine Saugwirkung und am Ende des Führungsrohres 29 eine Blaswirkung erzeugt wird. Ebenso wird der Injektor 34 der Einfädeleinrichtung 33 aktiviert. Zwischen dem Fadenausgang 31 der Sekundärheizeinrichtung 16 und dem Fadeneinlaß des Führungsrohres 35 ist eine Umlenkplatte 32 angeordnet. Zum Anlegen des Fadens 36 wird dieser unmittelbar vor dem Fadeneingang 30 der Sekundärheizeinrichtung 16 mittels einer Fangpistole geführt und durchtrennt. Dabei wird der Faden 36 durch die Saugwirkung in dem Heizkanal 27 der Sekundärheizeinrichtung 16 eingesogen und am gegenüberliegenden Ende am Fadenausgang 31 ausgeblasen. Dabei wird das Lieferwerk 17 zunächst umgangen, indem das lose Fadenende gegen die Umlenkplatte 32 geführt wird und von dem Fadeneinlaß des Führungsrohres 35 übernommen wird. Sobald der Faden in dem Führungsrohr 35 geführt ist, wird der Faden 36 an das Lieferwerk 17 angelegt. Zum Anlegen des Fadens 36 in der Aufwickeleinrichtung 18 wird dieser über das Auslaßende des Führungsrohres 35 ausgeblasen und von einer hier nicht dargestellten Hilfseinrichtung übernommen und gefangen, so daß das Aufwickeln des Fadens erfolgen kann.

Durch die in Fig. 2 dargestellte Ausführung ist die Bedienbarkeit der Sekundärheizeinrichtung 16 auch bei der verschachtelten Bauweise in einem Maschinengestell gewährleistet.

Die in den Figuren 1 und 2 dargestellten Ausführungsbeispiele sind in der Ausbildung der Einzelaggregate beispielhaft. Grundsätzlich besteht die Möglichkeit, einzeln angetriebene Galetten durch gemeinsam angetriebene Klemmlieferwerke zu ersetzen. Wesentlich hierbei ist die Anordnung der Aggregate in der Falschdralltexturiermaschine mit automatischen Spulenwechseln derart, daß ein möglichst kurzer Fadenlauf und ein sehr kompakter Aufbau zur Ausbildung eines Bedienganges und eines Doffganges in der erfindungsgemäßen Art realisiert sind. Vom Ablauf im Gatter bis zum Aufwickeln wird der Faden ohne sich kreuzenden Fadenlauf geführt.

### Bezugszeichenliste

- 1: Aufwickelmodul
- 2: Prozeßmodul
- 3: Einlaufmodul
- 4: Gestellteil
- 5: Bediengang
- 6: Doffgang
- 7: Gatter
- 8: Vorlagespule
- 9: Umlenkrolle
- 10: Abzugslieferwerk
- 11: Primärheizeinrichtung
- 12: Kühleinrichtung
- 13: Falschdrallaggregat
- 14: Strecklieferwerk
- 15: Setlieferwerk
- 16: Sekundärheizeinrichtung
- 17: Lieferwerk
- 18: Aufwickeleinrichtung
- 19: Treibwalze
- 20: Changierung
- 21: Spule
- 22: Hülsenmagazin
- 23: Galette
- 24: Überlaufrolle
- 25: Galetteneinheit
- 26: Falschdrallantrieb
- 27: Heizkanal
- 28: Injektor
- 29: Führungsrohr
- 30: Fadeneingang
- 31: Fadenausgang
- 32: Umlenkplatte
- 33: Einfädeleinrichtung
- 34: Injektor
- 35: Führungsrohr
- 36: Faden

## Patentansprüche

1. Falschdralltexturiermaschine zum Falschdralltexturieren mehrerer synthetischer Fäden mit mehreren Bearbeitungsstellen, welche jeweils mehrere Lieferwerke (10, 14, 15, 17), eine Primärheizeinrichtung (11), eine Kühleinrichtung (12), ein Falschdrallaggregat (13), eine Sekundärheizeinrichtung (16) und eine Aufwickeleinrichtung (18) aufweisen, und mit einem Aufwickelmodul (1) zur Aufnahme der Aufwickeleinrichtungen (18) und ein Prozeßmodul (2) zur Aufnahme der Falschdrallaggregate (18), wobei längs des Aufwickelmoduls (1) ein Doffgang (6) und längs des Prozeßmoduls (2) ein Bediengang (5) gebildet ist, **dadurch gekennzeichnet, dass** das Prozeßmodul (2) und das Aufwickelmodul (1) zu einem zwischen dem Bediengang (5) und dem Doffgang (6) angeordneten Gestellteil (4.3) zusammengefügt sind und daß der Fadenübergang von dem Prozeßmodul (2) zu dem Aufwickelmodul (1) durch die in horizontaler Richtung ausgerichtete Sekundärheizeinrichtung (16) gebildet ist, so daß der Faden (36) zwischen dem Falschdrallaggregat (13) und der Aufwickeleinrichtung (18) an dem Gestellteil (4.3) in einem im wesentlichen U-förmigen Fadenlauf geführt ist.

2. Falschdralltexturiermaschine nach Anspruch 1 , **dadurch gekennzeichnet, dass** dem Prozeßmodul (2) auf der gegenüberliegenden Seite des Bedienganges (5) ein Einlaufmodul (3) zur Aufnahme eines Abzugslieferwerkes (10) zugeordnet ist und daß der Fadenübergang von dem Einlaufinodul (3) zu dem Prozeßmodul (2) durch die Primärheizeinrichtung (11) und die Kühleinrichtung (12) gebildet ist, welche oberhalb des Bedienganges (5) derart angeordnet sind, daß der Faden von dem Abzugslieferwerk (10) zu dem Falschdrallaggregat (13) in einem im wesentlichen V-förmigen Fadenlauf geführt ist.

3. Falschdralltexturiermaschine nach Anspruch 1 oder 2, **dadurch gekennzeichnet, dass** die Sekundärheizeinrichtung (16) an der Unterseite des Gestellteils (4.3) in einer zur Horizontalen um einen Winkel (α) geneigten Position angeordnet ist.

4. Falschdralltexturiermaschine nach Anspruch 3, **dadurch gekennzeichnet, dass** die Position der Sekundärheizeinrichtung (16) gegenüber der Horizontalen um den Winkel (α) zwischen 5° und 45° geneigt ist

5. Falschdralltexturiermaschine nach einem der Ansprüche 1 bis 4, **dadurch gekennzeichnet, dass** an dem Prozeßmodul (2) zwischen dem Falschdrallaggregat (13) und der Sekundärheizeinrichtung (16) eines der Lieferwerke (15) derart angeordnet ist, daß der Fadenablauf an dem Lieferwerk (15) und der Fadeneingang an der Sekundärheizeinrichtung (16) sich fluchtend gegenüberliegen.

6. Falschdralltexturiermaschine nach einem der Ansprüche 1 bis 5, **dadurch gekennzeichnet, dass** ein weiteres Lieferwerk (17) an dem Aufwickelmodul (1) unterhalb der Aufwickeleinrichtungen (18) derart angebracht ist, daß der Fadenauflauf an dem Lieferwerk (17) und der Fadenausgang an der Sekundärheizeinrichtung (16) sich fluchtend gegenüberliegen.

7. Falschdralltexturiermaschine nach Anspruch 5 oder 6, **dadurch gekennzeichnet, dass** das Lieferwerk (15, 17) durch ein mehrfach vom Faden umschlungene Galette (23) mit einer zugeordneten Überlaufrolle (24) gebildet ist, welche Galette (23) unabhängig von benachbarten Lieferwerken angetrieben ist und welche den Faden zusätzlich in der Fadenlaufrichtung umlenkt.

8. Falschdralltexturiermaschine nach einem der Ansprüche 1 bis 7,**dadurch gekennzeichnet, dass** die Sekundärheizeinrichtung (16) einen Heizkanal (27) aufweist, welcher zum Einfädeln des Fadens (36) an einem Injektor (28) anschließbar ist.

9. Falschdralltexturiermaschine nach Anspruch 8, **dadurch gekennzeichnet, dass** dem Fadenausgang der Sekundärheizeinrichtung (16) ein weiterer Injektor (34) einer Einfädeleinrichtung (33) zugeordnet ist, durch welche Einfädeleinrichtung (33) der Faden in der Aufwickeleinrichtung (18) anlegbar ist.

10. Falschdralltexturiermaschine nach einem der vorgenannten Ansprüche, **dadurch gekennzeichnet, dass** die Primärheizeinrichtung (11) und die Kühleinrichtung (12) in einer Ebene oberhalb des Bedienganges (5) angeordnet sind.

11. Falschdralltexturiermaschine nach Anspruch 2, **dadurch gekennzeichnet, daß** das Abzugslieferwerk (10) durch eine angetriebene Galette (23.1) mit einer zugeordneten Überlaufrolle (24.1) gebildet ist.

12. Falschdralltexturiermaschine nach einem der Ansprüche 1 bis 12, **dadurch gekennzeichnet, daß** die Sekundärheizeinrichtung durch ein Führungsrohr der Einfädeleinrichtung ersetzt ist

## Claims

1. False twist texturing machine for false twist texturing a plurality of synthetic yarns with a plurality of processing stations, which each comprise a plurality of feed roll systems (10,14,15,17), a primary heater (11), a cooling device (12), a false twist unit (13), a secondary heater (16), and a takeup device (18), and with a take-up module (1) for receiving the takeup devices (18), and a processing module (2) for receiving the false twist units (13), with a doffing aisle (6) being formed along the takeup module (1) and a servicing aisle (5) along the processing module (2), **characterized in that** the processing module (2) and takeup module (1) are joined to form a frame section (4.3) arranged between the servicing aisle (5) and the doffing aisle (6), and that the passage of the yarn from the processing module (2) to the takeup module (1) is formed by the horizontally oriented secondary heater (16), so that between the false twist unit (13) and the takeup device (18) on the frame section (4.3), the yarn (36) is guided along a substantially U-shaped path.

2. False twist texturing machine of claim 1, **characterized in that** on the opposite side of the servicing aisle (5) the processing module (2) is associated with a feed module (3) for receiving a withdrawal roll system (10), and that the yarn passage from the feed module (3) to the processing module (2) is formed by the primary heater (11) and the cooling device (12), which are arranged above the servicing aisle (5) such that the yarn is guided from the withdrawal roll system (10) to the false twist unit (13) along a substantially V-shaped path.

3. False twist texturing machine of claim 1 or 2, **characterized in that** the secondary heater (16) is arranged on the underside of the frame section (4.3) in a position that is inclined relative to the horizontal by an angle (α).

4. False twist texturing machine of claim 3, **characterized in that** the position of the secondary heater (16) is inclined relative to the horizontal by the angle (α) ranging from 5° to 45°.

5. False twist texturing machine of one of claims 1-4, **characterized in that** one of the feed roll systems (15) is arranged on the processing module (2) between the false twist unit (13) and the secondary heater (16) such that the path of the yarn leaving the feed roll system (15) and the yarn inlet on the secondary heater (16) are aligned in facing relationship.

6. False twist texturing machine of one of claims 1-5, **characterized in that** a further feed roll system (17) is arranged on the takeup module (1) upstream of the takeup devices (18) in such a manner that the path of the yarn contacting the feed roll system (17) and the yarn outlet of the secondary heater (16) are aligned in facing relationship.

7. False twist texturing machine of claim 5 or 6, **characterized in that** the feed roll system (15,17) is formed by a godet (23), which is looped by the yarn several times, and a guide roll (24) associated therewith, the godet (23) being driven independently of adjacent feed roll systems, and deflecting the yarn in addition in the direction of the yarn advance.

8. False twist texturing machine of one of claims 1-7, **characterized in that** the secondary heater (16) includes a heating channel (27), which can be connected to an injector (28) for threading the yarn (36).

9. False twist texturing machine of claim 8, **characterized in that** the yarn outlet of the secondary heater (16) is associated with a further injector (34) of a threading device (33), the threading device (33) being used for threading the yarn in the takeup device (18).

10. False twist texturing machine of one of the foregoing claims, **characterized in that** the primary heater (11) and the cooling device (12) are arranged in one plane above the servicing aisle (5).

11. False twist texturing machine of claim 2, **characterized in that** the withdrawal roll system (10) is formed by a driven godet (23.1) with an associated guide roll (24.1).

12. False twist texturing machine of one of claims 1-11, **characterized in that** the secondary heater is replaced with a guide tube of the threading device.

## Revendications

1. Machine de texturation par fausse torsion pour texturer par fausse torsion une pluralité de fils synthétiques avec une pluralité de postes de traitement qui ont respectivement une pluralité de dispositifs d'alimentation (10, 14, 15, 17), un dispositif de chauffage primaire (11), un dispositif de refroidissement (12), un agrégat de fausse torsion (13), un dispositif de chauffage secondaire (16) et un dispositif d'enroulement (18), et avec un module d'enroulement (1) pour recevoir les dispositifs d'enroulement (18) et un module de processus (2) pour recevoir les agrégats de fausse torsion (18), dans quel cas un couloir de doffer (6) est formé le long du module d'enroulement (1) et un couloir de service (5) le long du module de processus (2), **caractérisée en ce que** le module de processus (2) et le module d'enroulement (1) sont joints pour former une section de bâti (4.3) agencée entre le couloir de service (5) et le couloir de doffer (6) et **en ce que** passage du fil depuis le module de processus (2) jusqu'au module d'enroulement (1) est formé par le dispositif de chauffage secondaire (16) orienté en direction horizontale, de sorte que le fil (36) est guidé entre l'agrégat de fausse torsion (13) et le dispositif d'enroulement (18) sur la section de bâti (4.3) en un trajet de fil qui a sensiblement la forme d'un U.

2. Machine de texturation par fausse torsion selon la revendication 1, **caractérisée en ce que** sur le coté opposé du couloir de service (5) le module de processus (2) est associé à un module d'alimentation (3) pour recevoir un dispositif d'alimentation de retirage (10) et **en ce que** le passage du fil depuis le module d'alimentation (3) jusqu'au module de processus (2) est formé par le dispositif de chauffage primaire (11) et le dispositif de refroidissement (12), qui sont agencés de manière telle au dessus du couloir de service (5) que le fil est guidé depuis le dispositif d'alimentation de retirage (10) jusqu'à l'agrégat de fausse torsion (13) en un trajet de fil qui a sensiblement la forme d'un V.

3. Machine de texturation par fausse torsion selon la revendication 1 ou 2, **caractérisée en ce que** le dispositif de chauffage secondaire (16) est agencé sur la face inférieure de la section de bâti (4.3) en une position qui est inclinée par rapport à l'horizontale suivant un angle (α).

4. Machine de texturation par fausse torsion selon la revendication 3, **caractérisée en ce que** la position du dispositif de chauffage (16) est inclinée par rapport à l'horizontale suivant un angle (α) entre 5° et 45°.

5. Machine de texturation par fausse torsion selon l'une des revendications 1 à 4, **caractérisée en ce que** sur le module de processus (2) un des dispositifs d'alimentation (15) est agencé de manière telle entre l'agrégat de fausse torsion (13) et le dispositif de chauffage secondaire (16) que la sortie du fil sur le dispositif d'alimentation (15) et l'entrée du fil sur le dispositif de chauffage secondaire (16) sont alignées en vis-à-vis l'une de l'autre.

6. Machine de texturation par fausse torsion selon l'une des revendications 1 à 5, **caractérisée en ce qu'**un dispositif d'alimentation (17) supplémentaire est rapporté de manière telle sur le module d'enroulement (1) en dessous des dispositifs d'enroulement (18) que le trajet du fil contactant le dispositif d'alimentation (17) et la sortie du fil sur le dispositif de chauffage secondaire (16) sont alignés en vis à vis l'un de l'autre.

7. Machine de texturation par fausse torsion selon la revendication 5 ou 6, **caractérisée en ce que** le dispositif d'alimentation (15, 17) est formé par une galette (23) enlacée maintes fois par le fil avec un rouleau de guidage (24) y étant associé, laquelle galette (23) est entraînée indépendamment de dispositifs d'alimentation adjacents et laquelle dévie le fil en plus dans la direction du trajet de fil.

8. Machine de texturation par fausse torsion selon l'une des revendications 1 à 7, **caractérisée en ce que** le dispositif de chauffage secondaire (16) a un canal chauffant (27), lequel peut être connecté à un injecteur (28) pour enfiler le fil (36).

9. Machine de texturation par fausse torsion selon la revendication 8, **caractérisée en ce que** la sortie du fil du dispositif de chauffage secondaire (16) est associée à un injecteur supplémentaire (34) d'un dispositif d'enfilage (33), par lequel dispositif d'enfilage (33) le fil peut être appliqué dans le dispositif d'enroulement (18).

10. Machine de texturation par fausse torsion selon l'une des revendications précédentes, **caractérisée en ce que** le dispositif de chauffage primaire (11) et le dispositif de refroidissement (12) sont agencés dans un plan au dessus du couloir de service (5).

11. Machine de texturation par fausse torsion selon la revendication 2, **caractérisée en ce que** le dispositif d'alimentation de retirage (10) est formé par une galette entraînée (23.1) avec un rouleau de guidage (24.1) y étant associé.

12. Machine de texturation par fausse torsion selon l'une des revendications 1 à 11, **caractérisée en ce que** le dispositif de chauffage secondaire est remplacé par un tube de guidage du dispositif d'enfilage.
